# FASCICULE DE BREVET EUROPEEN

(11) **EP 0 364 646 B1**
(45) Date de publication et mention de la délivrance du brevet: **15.09.1993**
(21) Numéro de dépôt: 88470020.4
(22) Date de dépôt: 20.10.1988
(51) Int. Cl.: E04H 15/38

(54) **Structure destinée au montage et au démontage d'abris de type auvent**
Gefüge zum Montieren und Demontieren von Schutzhäusern, insbesondere von Überdächern
Structure for erecting and dismantling shelters

(43) Date de publication de la demande: 25.04.1990
(73) Titulaire: Isler, Nadine, F-90500 Beaucourt (FR)
(72) Inventeur: Bidaux, Alain, F-90100 Villars Le Sec (FR)
(74) Mandataire: Poupon, Michel

(56) Documents cités:
- EP-A- 0 131 256
- FR-A- 773 113
- FR-A- 1 544 918
- GB-A- 862 011
- US-A- 1 819 490
- US-A- 4 355 650

## Description

La présente invention a pour objet une structure destinée au montage et au démontage d'abris de type auvent, comportant une toile, une armature, qui, en position montée, est formée de portiques constitués de tubes d'armature, du type comportant au moins une paire de plaques de fixation des pieds des portiques permettant la rotation des portiques, permettant ainsi, en version auvent monté, une ouverture d'environ 110°.

L'invention est plus spécialement destinée aux utilisateurs de stands, abri, auvent. Parmi ces dispositifs connus, on peut citer les auvents pour caravanes et véhicules, mais ce système n'est pas intéressant pour les forains, ou autres exposants car il nécessite un support de véhicule ou autre pour l'installation de la bâche et ne permet pas d'utiliser de par sa conception beaucoup de place, et est assez complexe d'installation. Les chapiteaux également connus permettent une surface d'utilisation mais ils s'installent difficilement de par leur armature compliquée, et des difficultés de repérage des différentes catégories de tubes.

Tous ces systèmes existants présentent l'inconvénient majeur d'être très longs à installer du fait de leur conception.

En outre, leur transport est mal aise et très peu commode, en particulier pour le rangement sur une galerie de voiture.

Ainsi le brevet FR-A-773 113 décrit une structure de ce type avec les inconvénients précités.

Le problème à résoudre réside dans le fait que l'abri doit être facile à installer et offrir, en position déployée, un espace protégé maximal

Conformément à l'invention, ce résultat est obtenu avec une structure destinée au montage et au démontage d'abris de type auvent, comportant une toile, une armature, laquelle, en position montée, est formée de portiques constitués de tubes d'armature du type comportant au moins une paire de plaques de fixation des pieds des portiques, permettant ainsi, en version auvent monté, une ouverture d'environ 110°, caractérisé en ce que les portiques étant de forme rectangulaire, leurs tubes d'armature s'emboitant les uns dans les autres, et en ce que le maintien en position ouverte ou repliée est obtenu par deux câbles, ces deux câbles reliant chacun respectivement la partie horizontale du portique extrême avant à une des deux plaques de fixation des pieds des portiques, et en ce que les câbles sont sollicités chacun par un ressort, déterminant ainsi deux positions d'équilibre stable, l'une respectivement ouverte avec la toile tendue et évitant le repliage, l'autre respectivement repliée maintenant les portiques repliés sur eux-mêmes.

L'invention sera mieux comprise à partir des dessins annexés.
où :
- la figure 1 représente en coupe un auvent selon l'invention.
- les figures 3a et 3b illustrent différents détails de l'armature de la figure 1 en versions ouverte et fermée.
- la figure 4a illustre une plaque de rotation conforme à la réalisation de la figures 1.

On se reportera d'abord aux figures 1, 3a, 3b, 4a pour la description de l'invention.

Le dispositif selon l'invention comporte des tubes horizontaux (1) qui, auvent ouvert, sont solidaires à la toile (2). Les tubes horizontaux (1) sont de longueur égale et sont reliés aux tubes verticaux (3) par un système de fixation simple.

Les tubes verticaux (3) sont fixés en partie contre-sol lorsque le auvent est ouvert contre la plaque de support de fixation (7).

De cette plaque de fixation (7) les tubes verticaux (3) sont ouverture 110° et doublées à la base. Les parties horizontales (1) auvent ouvert sont solidaires de la toile, évitant un cisaillement transversal, et pour éviter l'oscillation G et D dans le sens de la longueur toujours version ouverte, des câbles (6) relient les parties verticales et horizontales dans un angle de 45° rendant rigide l'ensemble.

De plus, deux câbles (5) relient la partie horizontale à l'avant à la plaque de support de fixation du support de rotation (7) des tubes tendant la toile en position ouverte et évitant le repliage.

Pour replier le tout, il suffit de décrocher les deux câbles (5) le auvent se repliant sur lui-même, entraîné vers l'arrière.

Une fois au sol, les deux extrémités verticales sont repliées contre les tubes horizontaux formant un seul paquet emportable par exemple sur une galerie d'automobile sans aucun problème.

Avantageusement, les câbles (5) comportant un ressort (4) détermiant deux positions d'équilibre stable, respectivement en position ouverte et repliée.

De préférence le support (7) sera monobloc.

Enfin on peut prévoir l'utilisation séparée des auvents ou encore leur disposition bout à bout, côte à côte, etc...

## Revendications

1. Structure destinée au montage et au démontage d'abris de type auvent, comportant une toile (2), une armature, laquelle, en position montée, est formée de portiques constitués de tubes d'armature (1,3) du type comportant au moins une paire de plaques de fixation (7') des pieds des portiques, permettant ainsi, en version auvent monté, une ouverture d'environ 110°, caractérisé en ce que les portiques étant de forme rectangulaire, leurs tubes d'armature (1,3) s'emboîtant les uns dans les autres, et en ce que le maintien en position ouverte ou repliée est obtenu par deux câbles (5), ces deux câbles reliant chacun respectivement la partie horizontale (1) du portique extrême avant à une des deux plaques (7') de fixation des pieds des portiques, et en ce que les câbles (5) sont sollicités chacun par un ressort (4), déterminant ainsi deux positions d'équilibre stable, l'une respectivement ouverte avec la toile tendue et évitant le repliage, l'autre respectivement repliée maintenant les portiques repliés sur eux-mêmes.

## Claims

1. Structure intended for the assembly and dismantling of protective coverings of the screen type, comprising a sheet (2), a framework which, in the assembled position, consists of awnings formed by tubular stays (1,3) of the type comprising at least one pair of securement plates (7') for the feet of the awnings, thereby permitting, in the assembled screen version, an opening of about 110°, characterised in that the awnings are at rectangular configuration, their tubular stays (1,3) fitting one inside the other, and in that the support in the open or turned back position is obtained by two cables (5), these two cables each connecting respectively the horizontal part (1) of the front end awning to one of the two securement plates (7') for the feet of the awnings, and in that the cables (5) are each tensioned by a spring (4), thereby determining two positions of stable equilibrium, one respectively open with the canvas stretched and prevented from folding back, the other respectively turned back, keeping the awnings folded back upon themselves.

## Patentansprüche

1. Gefüge zum Montieren und Demontieren von Schutzhäusern, insbesondere von Überdächern, welches eine Plane (2) und ein Gerüst hat, das im montierten Zustand Tragbrücken bildet, welche aus Gerüstrohren (1, 3) gebildet sind, die zumindest ein Paar von Befestigungsplatten (7') für die Füße der Tragbrücken aufweisen, welche auf diese Weise in der Ausführung als montiertes Überdach eine Öffnung um etwa 110° erlauben, **dadurch gekennzeichnet**, daß die Tragbrücken eine rechtwinklige Form ausweisen, daß ihre Gerüstrohre (1, 3) ineinandergreifen und daß der geöffnete oder zurückgefaltete Zustand durch zwei Seile (5) aufrecht erhalten wird, wobei diese beiden Seile jeweils den horizontalen Bereich (1) der vordersten Tragbrücke mit einer der beiden Platten (7') für die Füße der Tragbrücken verbinden, und daß die Seile (5) jeweils durch eine Feder (4) vorgespannt sind, die zwei Stellungen stabilen Gleichgewichts festlegen, in denen die eine jeweils offen mit gespannter Plane ist und das Aufeinanderfalten ausschließt und die andere aufeinandergefaltet ist, wobei die Tragbrücken aufeinandergeklappt gehalten werden.
